# EUROPÄISCHE PATENTSCHRIFT

(11) **EP 2 700 556 B1**
(45) Veröffentlichungstag und Bekanntmachung des Hinweises auf die Patenterteilung: **29.07.2015**
(21) Anmeldenummer: 13181526.8
(22) Anmeldetag: 23.08.2013
(51) Int. Cl.: B61G 5/02, B61G 7/10, B61G 11/16

(54) **Lagerbock zum Anlenken einer Kupplungsstange an einen Wagenkasten eines spurgeführten Fahrzeuges**
Bearing block for joining a coupling rod to a body of a rail-bound vehicle
Support de palier pour articuler une tige d'embrayage sur une caisse de voiture sur rails

(30) Priorität: 24.08.2012 DE 202012103206 U
(43) Veröffentlichungstag der Anmeldung: 26.02.2014
(73) Patentinhaber: Voith Patent GmbH, 89522 Heidenheim (DE)
(72) Erfinder: Eckart, Jäde, 38106 Braunschweig (DE); Rothe, Knut, 38116 Braunschweig (DE)
(74) Vertreter: Rupprecht, Kay

(56) Entgegenhaltungen:
- DE-A1- 3 806 260
- DE-U1-202005 004 502

## Beschreibung

Die Erfindung betrifft einen Lagerbock zum Anlenken einer Kupplungsstange an einen Wagenkasten eines spurgeführten Fahrzeuges, insbesondere Schienenfahrzeuges.

Ein solcher Lagerbock ist z.B. aus der DE-U-20 2005 004 502 bekannt.

In der Schienenfahrzeugtechnik dient ein Lagerbock in der Regel dazu, eine Kupplungsstange in horizontaler Ebene verschwenkbar mit dem Wagenkasten eines Schienenfahrzeuges zu verbinden. Damit die Kupplungsstange auch Schwenkbewegungen relativ zu dem Wagenkasten ausführen kann, was beispielsweise bei einer Kurvenfahrt eines mehrgliedrigen Zugverbandes erforderlich wird, ist die über den Lagerbock realisierte Anlenkung in der Regel so ausgeführt, dass ein horizontales und vertikales Ausschwenken sowie eine Axialverdrehung der Kupplungsstange relativ zu dem Wagenkasten ermöglicht wird.

Es ist ferner bekannt, dass bei einer über einen Lagerbock starr abgestützten Kupplungsstange beispielsweise während eines Kupplungsvorganges oder beim Bremsen auftretende Stöße und Vibrationen zu Beschädigungen des Fahrzeuges bzw. der Kupplungsanordnung selber führen können. Zur Vermeidung solcher Beschädigungen ist es notwendig, die Übertragung solcher Stöße, Vibrationen und dergleichen möglichst zu begrenzen. Dies wird vorzugsweise dadurch erreicht, dass zum Absorbieren solcher Stöße in dem über die Kupplungsstange übertragenen Kraftfluss eine Zug-/Stoßeinrichtung mit elastischen Dämpfungsmitteln vorgesehen ist. Häufig ist eine derartige Zug-/Stoßeinrichtung in der Anlenkung der Kupplungsstange am Wagenkasten, d.h. in dem dazu vorgesehen Lagerbock, integriert. Diese Zug-/Stoßeinrichtung ist ausgebildet, Zug- und Druckkräfte bis zu einer definierten Größe in elastisch abgedämpfter Weise über den Lagerbock in das Fahrzeuguntergestell zu leiten. Ziel ist, mit einer elastischen Verformung der zur Zug-/Stoßeinrichtung gehörenden Dämpfungsmittel Energie aufzunehmen und somit eine Überbeanspruchung des Lagerbocks und somit des Fahrzeuguntergestells zu verhindern.

In Fig. 1a ist in perspektivischer Ansicht ein aus dem Stand der Technik bekannter Lagerbock 101 zur Anlenkung einer Mittelpufferkupplung an den Wagenkasten eines Schienenfahrzeuges gezeigt. Fig. 1b zeigt den Lagerbock 101 gemäß Fig. 1a in einer Explosionsdarstellung. In Fig. 1c ist der Lagerbock 101 gemäß Fig. 1a in einer Draufsicht gezeigt, während eine Schnittansicht entlang der Linie A-A (vgl. Fig. 1c) in Fig. 1d gezeigt ist.

Der in den Figuren 1a bis 1d exemplarisch dargestellte herkömmliche Lagerbock 101 weist einen in einer vertikalen Ebene angeordneten Flansch 102 auf, über den der Lagerbock 101 mit dem Wagenkasten eines Schienenfahrzeuges oder einem Untergestell hiervon verbunden werden kann. In den Darstellungen gemäß den Figuren 1a bis 1d ist der Wagenkasten bzw. das Wagenkastenuntergestell nicht gezeigt. Üblicherweise ist vorgesehen, dass der Lagerbock 101 über den Flansch 102 mit dem Wagenkasten bzw. Wagenkastenuntergestell verschraubt wird.

Insbesondere der Darstellung in Fig. 1b ist zu entnehmen, dass der bei einer herkömmlichen Kupplungsanlenkung zum Einsatz kommende Lagerbock 101 eine Käfig- bzw. Gehäusestruktur 120 aufweist, die sich von dem Flansch 102 in Kupplungsrichtung erstreckt und einen oberen sowie unteren Gabelarm 114, 115 aufweist. An dem oberen Gabelarm 114 ist eine erste Lagerschale 103 mit Hilfe von Abscherschrauben 105 befestigt. In vertikaler Richtung zu der ersten Lagerschale 103 fluchtend ist an dem unteren Gabelarm 115 eine zweite Lagerschale 104 ebenfalls mit Hilfe von Abscherschrauben 106 angebracht. Die erste und zweite Lagerschale 103, 104 definieren zusammen ein Lager für einen vertikal verlaufenden Schwenkbolzen 110. Wie es insbesondere der Darstellung in Fig. 1d entnommen werden kann, weisen die beiden Lagerschalen 103, 104 hierzu jeweils eine entsprechende Aufnahme 107, 108 auf, in welche die jeweiligen Endbereiche des gemeinsamen Schwenkbolzens 110 aufgenommen werden.

Der in den Aufnahmen 107, 108 der ersten und zweiten Lagerschale 103, 104 aufgenommene vertikal verlaufende Schwenkbolzen 110 dient zum gelenkigen Anlenken einer in den Figuren 1a bis 1d nicht explizit dargestellten Kupplungsstange einer Kupplungsanordnung. Über den vertikal verlaufenden Schwenkbolzen 110 ist der Kupplungsschaft einer Mittelpufferkupplung an den Lagerbock 101 horizontal verschwenkbar anlenkbar.

Anstelle eins einzigen vertikal verlaufenden Schwenkbolzens 110, der einerseits in der Aufnahme 107 der ersten Lagerschale 103 und andererseits in der Aufnahme 108 der zweiten Lagerschale 104 gelagert wird, ist es aus dem Stand der Technik ferner bekannt, in der Aufnahme 107 der ersten Lagerschale 103 einen vertikal verlaufenden ersten Drehzapfen und in der Aufnahme 108 der zweiten Lagerschale 104 einen vertikal verlaufenden zweiten Drehzapfen aufzunehmen. Der erste und zweite Drehzapfen dient dazu, eine beispielsweise in Gestalt einer Elastomer-Federeinrichtung ausgeführte Zug-/Stoßeinrichtung zumindest teilweise innerhalb der Käfig- bzw. Gehäusestruktur 120 des Lagerbocks 101 in horizontaler Ebene verschwenkbar aufzunehmen.

Zu diesem Zweck ist bei dem herkömmlichen Lagerbock gemäß den Darstellungen in den Figuren 1a bis 1d vorgesehen, dass der Flansch 102 des Lagerbocks 101 nicht in einer vertikalen Ebene liegt, durch welche auch eine durch die jeweiligen Aufnahmen 107, 108 der Lagerschalen 103, 104 definierte Drehachse R verläuft. Vielmehr liegt die vertikale Flanschebene in Richtung des Wagenkastens beabstandet von der durch die Aufnahmen 107, 108 der Lagerschalen 103, 104 definierten vertikalen Schwenkachse R. Dies ist insbesondere anhand der Darstellung in Fig. 1d erkennbar.

Wie es der Darstellung in Fig. 1d entnommen werden kann, ist es erforderlich, dass die vertikale Flanschebene horizontal beabstandet von der vertikalen Drehachse R vorliegt, welche durch die Aufnahmen 107, 108 in den Lagerschalen 103, 104 definiert wird. Dieser Abstand ist bei der Kupplungsanlenkung notwendig, damit sich eine in der Käfig- bzw. Gehäusestruktur 120 des Lagerbocks 101 zumindest teilweise aufgenommene Zug-/Stoßeinrichtung bei Druckbelastung relativ zu dem Lagerbock 101 in Richtung Wagenkasten (d.h. in Richtung Flansch 2) bewegen kann, um auf diese Weise Druckkräfte regenerativ abdämpfen zu können. Insofern wird der horizontale Abstand der vertikalen Flanschebene von der vertikalen Drehachse R, und somit die Länge der Käfig- bzw. Gehäusestruktur 120 und die Länge des oberen und unteren Gabelarms 114, 115 der Käfig- bzw. Gehäusestruktur 120 durch die Baulänge und das Dämpfungsverhalten einer in dem Lagerbock 101 horizontal verschwenkbar aufgenommenen Zug-/Stoßeinrichtung bestimmt.

Wie bereits angedeutet, ist bei der beispielsweise in den Figuren 1a bis 1d dargestellten herkömmlichen Lösung vorgesehen, dass die erste und zweite Lagerschale 103, 104 mit dem oberen bzw. unteren Gabelarm 114, 115 der Käfig- bzw. Gehäusestruktur 120 des Lagerbocks 101 über entsprechende Abscherschrauben 105, 106 verbunden sind. Die Abscherschrauben 105, 106 sind dabei so ausgelegt, dass bei Überschreiten einer kritischen in horizontaler Richtung auf den Drehzapfen 110 einwirkenden Druckkraft diese abscheren und somit ihre Verbindungsfunktion verlieren. Nach dem Abscheren der entsprechenden Abscherschrauben 105, 106 wird der Drehzapfen 110 zusammen mit der ersten und zweiten Lagerschale 103, 104 in Richtung Flansch 102 verschoben. Auf diese Weise kann in einem Crashfall, beispielsweise bei einem abrupten Abbremsen des Fahrzeuges oder bei einem Aufprall auf ein Hindernis, eine über den Drehzapfen 110 in horizontaler Ebene mit dem Lagerbock 101 verschwenkbar verbundene Kupplungsstange aus dem übertragenen Kraftfluss genommen werden. Dies ist insbesondere notwendig, damit die Kupplungsstange bzw. ein mit der Kupplungsstange verbundener Kupplungskopf (nicht dargestellt) nicht das Ansprechen von Stoßverzehrelementen, wie beispielsweise Seitenpuffer, behindert.

Der vorliegenden Erfindung liegt die Problemstellung zugrunde, dass bei einem herkömmlichen, beispielsweise mit Bezug auf die Darstellungen in den Figuren 1a bis 1d dargestellten Lagerbock 101 nicht sichergestellt ist, dass in einem Crashfall die Abscherschrauben 105, welche den oberen Gabelarm 114 des Lagerbocks 101 mit der ersten Lagerschale 103 verbinden, zeitgleich mit den Abscherschrauben 106 ansprechen, die den unteren Gabelarm 115 mit der zweiten Lagerschale verbinden 104. Ein zeitversetztes Ansprechen der entsprechenden Abscherschrauben 105, 106 kann beispielsweise dadurch bedingt sein, dass sich entweder der obere oder der untere Gabelarm 114, 115 der Käfig- bzw. Gehäusestruktur 120 des Lagerbocks 101 vor dem Ansprechen der entsprechenden Abscherschrauben 105, 106 verformt.

Ein zeitverzögertes Ansprechen der Abscherschrauben hat in nachteilhafter Weise zur Folge, dass die Verbindung zwischen der ersten bzw. zweiten Lagerschale mit dem zugehörigen Gabelarm der Käfig- bzw. Gehäusestruktur des Lagerbocks nicht zeitgleich gelöst wird. Ein in der ersten und zweiten Lagerschale aufgenommener Drehzapfen droht in solch einem Szenario eine Kippbewegung durchzuführen, infolgedessen ein Verkanten des Drehzapfens bzw. der mit dem Drehzapfen in horizontaler Ebene verschwenkbar angelenkten Kupplungsstange auftreten kann. Dann ist nicht mehr sichergestellt, dass die Kupplungsstange aus dem Kraftfluss genommen werden kann, so dass insgesamt der in einem Crashfall auftretende Ereignisablauf nicht mehr vorhersehbar ist.

Auf Grundlage dieser Problemstellung liegt der vorliegenden Erfindung die Aufgabe zugrunde, einen Lagerbock der eingangs genannten Art derart weiterzubilden, dass in einem Crashfall stets sichergestellt ist, dass die Verbindung zwischen der ersten Lagerschale mit dem entsprechenden Gabelarm des Lagerbocks und die Verbindung zwischen der zweiten Lagerschale und dem entsprechenden Gabelarm des Lagerbocks zeitgleich gelöst wird, damit ein Energieverzehr nach einem vorab festlegbaren Ereignisablauf realisierbar ist.

Diese Aufgabe wird erfindungsgemäß durch den Gegenstand des unabhängigen Patentanspruches 1 gelöst.

Vorteilhafte Weiterbildungen des erfindungsgemäßen Lagerbocks sind in den abhängigen Patentansprüchen 2 bis 12 angegeben. Die Patentansprüche 13 bis 15 betreffen eine Kupplungsanlenkung mit dem erfindungsgemäßen Lagerbock bzw. die Verwendung des erfindungsgemäßen Lagerbocks in einer Kupplungsanlenkung.

Die erfindungsgemäße Lösung zeichnet sich dadurch aus, dass der Lagerbock ein Lager mit einer in einer ersten horizontalen Ebene verlaufenden ersten Lagerschale sowie mit einer von der ersten Lagerschale vertikal beabstandeten und in einer zweiten horizontalen Ebene verlaufenden zweiten Lagerschale aufweist. Die erste Lagerschale des Lagers ist mit Hilfe von mindestens einem ersten Abscher-/ Abreißelement mit dem Flansch des Lagerbocks verbunden. Die in der zweiten horizontalen Ebene verlaufende zweite Lagerschale des Lagers ist mit Hilfe von mindestens einem zweiten Abscher-/Abreißelement mit dem Flansch des Lagerbocks verbunden. Die erste und zweite Lagerschale weisen jeweils eine Aufnahme zum Aufnehmen eines vertikal verlaufenden gemeinsamen Schwenkbolzens oder zum Aufnehmen von jeweils einem vertikal verlaufenden und der jeweiligen Lagerschale zugeordneten Drehzapfen auf. Erfindungsgemäß ist insbesondere eine Stützstruktur vorgesehen, welche ausgebildet ist, eine Scherbewegung der ersten Lagerschale relativ zu der zweiten Lagerschale im Crashfall, d.h. nach Ansprechen des mindestens einen ersten und/oder zweiten Abscher-/Abreißelements, zu verhindern.

Die Stützstruktur stellt eine zusätzliche vertikale Stützwirkung bereit, mit welcher wirksam ein Verbiegen der Lagerschalen bei Zug- und Stoßbelastung verhindert werden kann. Darüber hinaus verhindert die zusätzliche vertikale Stützwirkung ein seitliches Ausscheren eines von den Lagerschalen aufgenommenen Hauptbolzens bzw. ein Verdrehen des Hauptbolzens.

Insofern sichert die Stützstruktur die Funktion des Lagerbocks bei einer asymmetrischen Kupplungsstange, bei einer vertikalen Auslenkung der Kupplungsstange und bei einem asymmetrischen Lagerbock, bei welchem die obere und untere Lagerschale unterschiedlich steif sind, wodurch - ohne eine entsprechende Stützstruktur - die entsprechende Lagerschale, welche weniger steif ausgebildet ist, in einem Crash-Fall immer zuerst abreißen würde.

In einer vorteilhaften Realisierung des erfindungsgemäßen Lagerbocks ist vorgesehen, dass die erste und zweite Lagerschale des Lagerbocks integraler Bestandteil der Stützstruktur sind.

In diesem Zusammenhang ist es ferner von Vorteil, dass ein vertikaler Schwenkbolzen, der von dem Lager des Lagerbocks aufgenommen und zum verschwenkbaren Anlenken einer Kupplungsstange ausgebildet ist, Teil der Stützstruktur zur Erhöhung der Schersteifigkeit des Lagers ist. Im Einzelnen bietet es sich hierbei an, dass ein erster Endbereich des Schwenkbolzens in der Aufnahme der ersten Lagerschale und ein dem ersten Endbereich gegenüberliegender zweiter Endbereich des Schwenkbolzens in der Aufnahme der zweiten Lagerschale aufgenommen ist.

In einer besonders leicht zu realisierenden aber dennoch effektiven Ausführungsform des erfindungsgemäßen Lagerbocks ist vorgesehen, dass die Stützstruktur - zusätzlich zu einem vertikalen Schwenkbolzen, der zum verschwenkbaren Anlenken einer Kupplungsstange dient, bzw. zusätzlich zu entsprechenden Drehzapfen, die ebenfalls zum verschwenkbaren Anlenken einer Kupplungsstange an den Lagerbock dienen - mindestens ein vertikal verlaufendes Stützelement aufweist, welches die erste und zweite Lagerschale des Lagerbocks miteinander verbindet und auf diese Weise die Schersteifigkeit des Lagers erhöht.

In einer vorteilhaften Ausbildungsform ist dabei vorgesehen, dass das mindestens eine vertikal verlaufende Stützelement parallel zu einem in den entsprechenden Aufnahmen der ersten und zweiten Lagerschale aufgenommenen gemeinsamen Schwenkbolzen bzw. parallel zu in den entsprechenden Aufnahmen der ersten und zweiten Lagerschale aufgenommenen Drehzapfen verläuft.

Um zu verhindern, dass die Verschwenkbarkeit einer an dem Lagerbock angebrachten Kupplungsstange durch das mindestens eine vertikal verlaufende Stützelement eingeschränkt bzw. behindert wird, ist in einer besonders bevorzugten Realisierung der zuletzt genannten Ausführungsformen vorgesehen, dass das mindestens eine vertikal verlaufende Stützelement in einer vertikalen Spiegelsymmetrieebene des Lagerbocks vorzugsweise zwischen einer durch die beiden Aufnahmen der ersten und zweiten Lagerschale definierten Drehachse und der Flanschebene liegt.

Die erfindungsgemäße Lösung zeichnet sich insbesondere dadurch aus, dass mit geringem Aufwand ein herkömmlicher Lagerbock mit einer Stützstruktur zur Erhöhung der Schersteifigkeit des Lagers nachträglich ausgerüstet werden kann. Hierzu bietet es sich beispielsweise an, dass die herkömmlichen Lagerschalen durch entsprechend abgeänderte Lagerschalen ersetzt werden. Vorzugsweise weisen die abgeänderten Lagerschalen zusätzlich zu der Aufnahme zum Aufnehmen einer vertikal verlaufenden Schwenkbolzens eine weitere von dieser Aufnahme beabstandete Aufnahme auf, wobei diese weitere Aufnahme dazu dient, einen Endbereich des mindestens einen Stützelements aufzunehmen.

Um zu erreichen, dass in einem Crashfall eine an dem Lagerbock schwenkbar angelenkte Kupplungsstange nach einem vorhersehbaren Ereignisablauf aus dem Kraftfluss genommen werden kann, ist in einer bevorzugten Realisierung des erfindungsgemäßen Lagerbocks vorgesehen, dass die erste Lagerschale und die zweite Lagerschale jeweils als Längsschlitten ausgeführt sind, wobei der Lagerbock eine der ersten Lagerschale zugeordnete Führung und/oder eine der zweiten Lagerschale zugeordnete Führung aufweist zum vertikalen Stützen und axialen Führen der ersten und/oder zweiten Lagerschale nach Ansprechen des mindestens einen ersten und zweiten Abscher-/Abreißelements. Selbstverständlich ist die erfindungsgemäße Lösung nicht auf das Vorhandensein von einer der zwei Führungen beschränkt. Vielmehr ist eine beliebige Anzahl von Führungen denkbar.

Unter dem hierin verwendeten Griff "Abscher-/Abreißelement" ist allgemein ein Verbindungselement zu verstehen, welches bis zu einer auf die entsprechende Lagerschale einwirkenden, vorab festlegbaren kritischen Stoßkraft die entsprechende Lagerschale mit dem Flansch des Lagerbocks (direkt oder indirekt) verbindet, und welches bei Überschreiten der vorab festlegbaren kritischen Stoßkraft seine Verbindungsfunktion verliert.

In vorteilhafter Weise ist bei dem erfindungsgemäßen Lagerbock eine Vielzahl von ersten und/oder zweiten Abscher-/Abreißelementen vorgesehen, wobei für jedes der Vielzahl von ersten und/oder zweiten Abscher-/Abreißelementen eine kritische Ansprechkraft, bei welcher das Abscher-/Abreißelement seine Verbindungsfunktion verliert, gleich oder im Wesentlichen gleich ist.

In einer bevorzugten Realisierung des erfindungsgemäßen Lagerbocks ist vorgesehen, dass die entsprechenden Abscher-/Abreißelemente als vertikal verlaufende Abscherschrauben ausgeführt sind, welche bis zu einer auf die entsprechende Lagerschale in horizontaler Richtung einwirkenden kritischen Stoßkraft die entsprechende Lagerschale mit einem mit dem Flansch des Lagerbocks verbundenen Gabelarm des Lagerbocks verbindet. Dieser Gabelarm kann beispielsweise Teil der zuvor unter Bezugnahme auf die Darstellung in den Figuren 1a bis 1d beschriebenen Käfig- bzw. Gehäusestruktur des Lagerbocks sein.

Im Lagerbock ist vorzugsweise ein koaxial zur Längsachse des Lagerbocks angeordneter Durchgang vorgesehen, wobei die erste Lagerschale des Lagerbocks oberhalb und die zweite Lagerschale des Lagerbocks unterhalb des Durchgangs vorgesehen sind. Dieser Durchgang dient zur Aufnahme einer mit einer Kupplungsstange verbundenen oder verbindbaren Zug-/Stoßeinrichtung. Der Durchgang ist vorzugsweise derart dimensioniert, dass die auf dem Markt üblichen Zug-/Stoßeinrichtungen (Elastomer-Federeinrichtungen) in dem durch den Durchgang definierten Raum innerhalb des Lagerbocks aufnehmbar sind.

In einer bevorzugten Realisierung des erfindungsgemäßen Lagerbocks ist dieser im Hinblick auf eine durch seine Längsachse verlaufende Vertikalebene spiegelsymmetrisch ausgeführt, wobei eine durch die erste und zweite Lagerschalen definierte Drehachse in dieser Vertikalebene liegt. Auf diese Weise ist sichergestellt, dass der horizontale Schwenkbereich einer in dem Lagerbock schwenkbar gelagerten Zug-/Stoßeinrichtung nicht durch Bauteile des Lagerbocks behindert wird.

Schließlich ist es von Vorteil, wenn ein Zuganschlag vorgesehen ist, damit bei einer Zugbelastung die entsprechenden Abscher-/Abreißelemente nicht beansprucht werden bzw. entlastet werden, so dass bei einer Zugbelastung die Abscher-/Abreißelemente nicht ansprechen können. Der Zuganschlag verhindert ferner, dass eine Kupplungsstange vollständig von dem Lagerbock getrennt wird, selbst wenn die Abscher-/Abreißelemente angesprochen haben.

Gemäß einem weiteren Aspekt betrifft die Erfindung eine Kupplungsanlenkung zum gelenkigen Verbinden einer Kupplungsstange mit einem Wagenkasten, insbesondere mit einem Wagenkasten eines mehrgliedrigen, spurgeführten Fahrzeuges, wobei die Kupplungsanlenkung einen mit dem Wagenkasten verbundenen Lagerbock der vorstehend beschriebenen Art und eine an den Lagerbock in horizontaler Ebene verschwenkbar angelenkte Zug-/Stoßeinrichtung zum Abdämpfen von über die Kupplungsstange auf den Lagerbock übertragenen Zug- und Stoßkräften aufweist.

Allerdings ist die Erfindung nicht auf eine Zug-/Stoßeinrichtung beschränkt; vielmehr eignet sich der erfindungsgemäße Lagerbock auch zum Anlenken einer Kupplungsstange, ohne dass hierfür eine Zug-/Stoßeinrichtung in der Anlenkung zum Einsatz kommt.

In einer bevorzugten Realisierung der Kupplungsanlenkung ist die Zug-/Stoßeinrichtung als Federeinrichtung bzw. Federapparat ausgeführt, welche eine mit einem wagenkastenseitigen Endbereich der Kupplungsstange verbundene oder verbindbare Zug-/Druckstange, mindestens ein Federelement vorzugsweise in Gestalt eines ringförmigen Federelements aus einem Elastomer-Material und ein zur Kupplungsstange hin offenes Gehäuse aufweist, wobei in diesem Gehäuse das mindestens eine Federelement aufgenommen ist. Das mindestens eine Federelement ist vorzugsweise in Längsrichtung der Zug-/Druckstange auf die Zug-/ Druckstange aufgeschoben und dort beispielsweise mit Hilfe einer Mutter fixiert.

Das Gehäuse der als Federeinrichtung bzw. Federapparat ausgeführten Zug-/ Stoßeinrichtung ist in vorteilhafter Weise über einen ersten Drehzapfen in der Aufnahme der ersten Lagerschale und über einen zweiten Drehzapfen in der Aufnahme der zweiten Lagerschale in horizontaler Ebene verschwenkbar an dem Lagerbock angelenkt. Bei einer derartigen Zug-/Stoßeinrichtung sind in vorteilhafter Weise zwischen der Innenumfangsfläche des Gehäuses vorgespannte federnde Ringe aus einem elastischen Werkstoff vorgesehen, die mit ihrer Mittelebene vertikal ausgerichtet und mit gegenseitigem Abstand in Längsrichtung der Zug-/ Druckstange hintereinander angeordnet sind. Allerdings ist es hierbei auch denkbar, anstelle mehrerer einzelner, hintereinander angeordneter Ringe ein einziges, beispielsweise zylinderförmiges Elastomer-Element (Elastomer-Zylinder) zu verwenden, auf dessen Außenumfangsfläche ringförmig umlaufende Elastomer-Wülste vorgesehen sind.

In einer möglichen Realisierung der als Elastomer-Federeinrichtung ausgeführten Zug-/Stoßeinrichtung weisen sowohl das hintere, d.h. wagenkastenseitige Ende der Kupplungsstange bzw. die Zug-/Druckstange, als auch die Innenseite des Gehäuses zueinander gerichtete umlaufende Ringwülste auf, wobei die aus einem elastischen Werkstoff hergestellten federnden Ringe bzw. der genannte Elastomer-Zylinder mit den Ringwülsten jeweils in Zwischenräumen zwischen zwei benachbarten Ringwülsten gegenüber dem hinteren Ende der Kupplungsstange und dem Gehäuse gehalten werden. Jeder federnde Ring bzw. Ringwulst liegt dabei unmittelbar sowohl an der Umfangsfläche des Kupplungsschaftes als auch an der Innenumfangsfläche des Gehäuses an, wobei mit Bezug auf Zug- und Stoßkräfte unbelastetem Zustand der Elastomer-Federeinrichtung die Ringwülste der Kupplungsstange mit den zugeordneten Ringwülsten des Gehäuses fluchten.

Wie bereits angedeutet, ist vorzugsweise vorgesehen, dass das Gehäuse der als Elastomer-Federeinrichtung ausgeführten Zug-/Stoßeinrichtung über die bereits genannten Drehzapfen in den Aufnahmen der entsprechenden Lagerschalen in horizontaler Ebene verschwenkbar an dem Lagerbock angelenkt ist. Vorzugsweise sind/ist die erste und/oder zweite Lagerschale mit Hilfe von mindestens einem Abscherelement (Abscherschraube) mit entsprechenden Gabelarmen des Lagerbocks derart verbunden, dass diese Abscherelemente bei einer von der Kupplungsstange auf den Lagerbock übertragenen kritischen Stoßkraft abschert und somit die Verbindung zwischen den Lagerschalen und dem Lagerbock gelöst wird. Mit anderen Worten, bei dieser bevorzugten Realisierung der erfindungsgemäßen Kupplungsanlenkung ist das Gehäuse der Elastomer-Federeinrichtung mit dem Lagerbock über entsprechende Abscherelemente verbunden, so dass bei Überschreiten einer festgelegten kritischen Stoßkraft die Kupplungsstange mit dem Gehäuse und der darin vorgesehenen Elastomer-Federeinrichtung aus dem auf den Lagerbock übertragenen Kraftfluss genommen wird.

Hierbei ist darauf hinzuweisen, dass die zuletzt genannte Ausführungsform selbstverständlich nicht nur auf Elastomer-Federeinrichtungen beschränkt ist, sondern auch bei anderen in der Anlenkung integrierten Zug-/Stoßeinrichtungen anwendbar ist. Beispielsweise kann eine derartige Zug-/Stoßeinrichtung auch mit Gummihohlfedern, Reibungsfedern, hydraulischen Einrichtungen und Kombinationen hiervon ausgeführt werden. Auch ist es denkbar, zusätzlich oder alternativ zu solchen regenerativen Stoßelementen destruktive Stoßelemente einzusetzen.

Ein weiterer Vorteil der zuletzt genannten Ausführungsform der erfindungsgemäßen Kupplungsanlenkung liegt darin, dass nach Überschreitung der kritischen Stoßkraft durch das Trennen der Verbindung zwischen dem Gehäuse der Zug-/Stoßeinrichtung (Elastomer-Federeinrichtung) und dem Lagerbock nicht nur die Zug-/Stoßeinrichtung (Elastomer-Federeinrichtung), sondern auch die damit verbundene Kupplungsstange aus dem Kraftfluss genommen werden, so dass der Lagerbock an seiner ursprünglichen Position am Wagenkasten verbleibt. Insbesondere wird dadurch in einem Crashfall nicht mehr der gesamte Lagerbock beispielsweise in einen im Untergestell des Wagenkastens hierfür vorgesehenen Raum verschoben, wie es bei herkömmlichen Mittelpuffer-Kupplungen teilweise der Fall ist. Stattdessen verbleibt der Lagerbock am Wagenkasten und kann im Hinblick auf den von dem Lagerbock gelösten Kupplungsschaft die Funktion eines "Führungsprofils" bzw. eines "Auffangelements" übernehmen, da die Zug-/Stoßeinrichtung (Elastomer-Federeinrichtung) mit dem Kupplungsschaft in der oder an der durch den Lagerbock verlaufenden Öffnung abgestützt werden kann und somit verhindert wird, dass der abgetrennte Kupplungsschaft oder die abgetrennte Zug-/Stoßeinrichtung auf die Strecke (Gleisbett) herunterfallen kann.

Besonders bevorzugt ist bei der erfindungsgemäßen Kupplungsanlenkung, bei welcher eine an dem Lagerbock in horizontaler Ebene verschwenkbar angelenkte Zug-/Stoßeinrichtung zum Einsatz kommt, vorgesehen, dass die Zug-/Stoßeinrichtung so ausgeführt ist, dass die von über die Kupplungsstange auf die Zug-/Stoßeinrichtung übertragenen Zug- und Stoßkräfte durch regenerative Verformung der in der Zug-/Stoßeinrichtung vorgesehenen Federelemente bis zu einer fest definierten Größe gedämpft werden, wobei diese fest definierte Größe auf einen Wert kleiner als die Ansprechkraft des zumindest einen Abscherelements festgelegt ist, mit welchem die Zug-/Stoßeinrichtung mit dem Lagerbock in horizontaler Ebene verschwenkbar verbunden ist. Hierdurch wird erreicht, dass die Zug-/Stoßeinrichtung Zug- und Druckkräfte bis zu der fest definierten Größe aufnimmt und somit kleinere Stöße, wie beispielsweise während des Fahrens oder beim Bremsen auftretende Stöße und Vibrationen, absorbiert und damit eliminiert werden.

Die darüber hinausgehenden Kräfte, welche etwa bei einem Aufprall des Fahrzeuges auf ein Hindernis (Crashfall) auftreten, bewirken, dass das zum Verbinden der Zug-/Stoßeinrichtung mit dem Lagerbock zum Einsatz kommende mindestens eine Abscherelement anspricht, wodurch die Verbindung zwischen der Zug-/Stoßeinrichtung und dem Lagerbock gelöst und die Zug-/Stoßeinrichtung sowie die Kupplungsstange zumindest teilweise aus dem auf den Lagerbock übertragenen Kraftfluss genommen werden. Auf diese Weise kann nach Ausschöpfung des Dämpfungsvermögens der in der Zug-/Stoßeinrichtung vorgesehenen Federelemente die verbleibende Restenergie beispielsweise auf wagenkastenseitige Energieaufnahmeelemente, wie etwa Reibeelemente oder Crashboxen, übertragen wird. Der Vorteil liegt hierin, dass bei einem Unfall ein größtmöglicher kalkulierbarer Energieverzehr bei einem vorhersehbaren Ereignisablauf erreicht werden kann, da der Kupplungsschaft mit der Mittelpufferkupplung bei Überschreiten eines definierten Kraftniveaus aus dem Kraftfluss genommen wird und so den Zusammenstoß der Wagenkästen und den Einsatz der wagenkastenseitigen Energieaufnahmeelemente erlaubt.

In einer bevorzugten Realisierung der erfindungsgemäßen Lösung ist vorgesehen, dass das Gehäuse der Zug-/Stoßeinrichtung, welches beispielsweise mit Hilfe des mindestens einen Abscherelements am Lagerbock des Wagenkastens horizontal verschwenkbar angelenkt ist, aus zwei Halbschalen besteht, die lösbar miteinander verbunden werden können. Als Verbindung hierzu kommen beispielsweise Schraubbolzen in Frage. Selbstverständlich ist es aber auch denkbar, nicht nur zwei, sondern mehrere Gehäuseteile zu verbinden. Hierbei wird der Einbau der Federelemente in der Zug-/Stoßeinrichtung erleichtert.

Im Folgenden wird die Erfindung anhand eines in den beiliegenden Zeichnungen dargestellten Ausführungsbeispiels näher beschrieben.

Es zeigen:
- Fig. 1a:: eine perspektivische Ansicht eines aus dem Stand der Technik bekannten Lagerbocks zum Anlenken einer Kupplungsstange an einen Wagenkasten eines spurgeführten Fahrzeuges, insbesondere Schienenfahrzeuges;
- Fig. 1b:: den aus dem Stand der Technik bekannten Lagerbock gemäß Fig. 1a in einer Explosionsdarstellung;
- Fig. 1c:: den aus dem Stand der Technik bekannten Lagerbock gemäß Fig. 1a in einer Draufsicht;
- Fig. 1d:: den aus dem Stand der Technik bekannten Lagerbock gemäß Fig. 1a in einer Seitenschnittansicht gemäß der Linie A-A in Fig. 1c;
- Fig. 2a:: eine perspektivische Ansicht einer exemplarischen Ausführungsform des erfindungsgemäßen Lagerbocks;
- Fig. 2b:: die exemplarische Ausführungsform des erfindungsgemäßen Lagerbocks gemäß Fig. 2a in einer Explosionsdarstellung;
- Fig. 2c:: die exemplarische Ausführungsform des erfindungsgemäßen Lagerbocks in einer Draufsicht;
- Fig. 2d:: die exemplarische Ausführungsform des erfindungsgemäßen Lagerbocks gemäß Fig. 2a in einer Seitenschnittansicht entlang der Linie A-A in Fig. 2c;
- Fig. 2e:: die exemplarische Ausführungsform des erfindungsgemäßen Lagerbocks in einer Frontalansicht;
- Fig. 3a, b:: perspektivische Ansichten einer bei der exemplarischen Ausführungsform des erfindungsgemäßen Lagerbocks gemäß Fig. 2a zum Einsatz kommenden Lagerschale;
- Fig. 4:: eine Draufsicht auf die Lagerschale gemäß Fig. 3a, b; und
- Fig. 5a-c:: Schnittansichten durch die Lagerschale gemäß Fig. 3a, b entlang der Linien A-A, B-B bzw. C-C in Fig. 4.

Die in den Figuren 2a bis 2e dargestellte exemplarische Ausführungsform des erfindungsgemäßen Lagerbocks 1 weist einen Flansch 2 auf, welcher im betriebsgemäßen Gebrauch des Lagerbocks 1 in einer vertikalen Ebene (vertikale Flanschebene) liegt und zwei seitliche Flanschbereiche 2.1, 2.2 aufweist. Wie es insbesondere der Darstellung in Fig. 2e entnommen werden kann, sind bei der exemplarischen Ausführungsform des erfindungsgemäßen Lagerbocks 1 die seitlichen Flanschbereiche 2.1, 2.2 im Hinblick auf eine senkrecht zur Flanschebene verlaufende Vertikalebene spiegelsymmetrisch ausgeführt. Die seitlichen Flanschbereiche 2.1, 2.2 weisen eine Vielzahl von Durchgangslöchern 19 auf, so dass der Lagerbock 1 über den Flansch 2 bzw. die seitlichen Flanschbereiche 2.1, 2.2 mit Hilfe von Schrauben (nicht dargestellt) an der Stirnseite eines ebenfalls nicht dargestellten Wagenkastens bzw. an dem Untergestell des Wagenkastens befestigt werden kann.

Die in den Figuren 2a bis 2e dargestellte exemplarische Ausführungsform des erfindungsgemäßen Lagerbocks 1 ist ferner mit einem oberen Gabelarm 14 und einem unteren Gabelarm 15 versehen, deren wagenkastenseitigen Endbereiche mit dem Flansch 2 verbunden sind. Der obere und untere Gabelarm 14, 15 bilden insgesamt eine Käfig- bzw. Gehäusestruktur 20 des Lagerbocks aus derart, dass in dem Lagerbock 1 ein Durchgang 16 definiert wird. In der Käfig- bzw. Gehäusestruktur 20 ist eine Zug-/Stoßeinrichtung aufnehmbar, welche dazu dient, die in einem normalen Fahrbetrieb über eine Kupplungsstange in den Lagerbock 1 eingeleiteten Zug-/Druckkräfte abzudämpfen.

Der Lagerbock 1 gemäß den Darstellungen in den Figuren 2a bis 2e ist ferner mit einem vertikalen Schwenkbolzen 10 versehen. Über diesen Schwenkbolzen 10 ist ein wagenkastenseitiger Endbereich einer Kupplungstange oder eine mit einer Kupplungsstange verbundene Zug-/Stoßeinrichtung einer Kupplungsanlenkung in horizontaler Ebene relativ zu dem Lagerbock 1 verschwenkbar anlenkbar. Der vertikale Schwenkbolzen 10 ist über ein Lager mit dem Lagerbock 1 verbunden. Bei der in den Figuren 2a bis 2e exemplarisch dargestellten Ausführungsform des erfindungsgemäßen Lagerbocks 1 wird das Lager durch eine erste Lagerschale 3 und eine zweite Lagerschale 4 gebildet. Im Einzelnen, und wie es insbesondere der Darstellung in Fig. 2d entnommen werden kann, weist die erste Lagerschale 3 eine erste Aufnahme 7 auf, in welcher der obere Endbereich des vertikalen Schwenkbolzens 10 aufgenommen ist. In gleicher Weise weist die zweite Lagerschale 4 eine zweite Aufnahme 8 auf, in welcher der untere Endbereich des vertikalen Schwenkbolzens 10 aufgenommen ist.

Die erste Lagerschale 3 ist mit Hilfe von mehreren Abscher-/Abreißelementen (Abscherschrauben 5) über den oberen Gabelarm 14 mit dem Flansch 2 verbunden. Die zweite Lagerschale 4 ist ebenfalls über mehrere Abscher-/Abreißelemente (Abscherschrauben 6) über den unteren Gabelarm 15 mit dem Flansch 2 verbunden. Die Abscherschrauben 5, 6 sind derart ausgelegt und dimensioniert, dass bei Überschreiten einer kritischen in Längsrichtung L des Lagerbocks auf den Schwenkbolzen 10 einwirkenden Druckkraft diese abscheren und somit ihre Verbindungsfunktion verlieren.

Um das Ansprechen der Abreißelemente der ersten und zweiten Lagerschale 3, 4 zu synchronisieren und die Schersteifigkeit des in den jeweiligen Aufnahmen 7, 8 der beiden Lagerschalen 3, 4 aufgenommenen Schwenkbolzens 10 zu erhöhen, ist bei der exemplarischen Ausführungsform des erfindungsgemäßen Lagerbocks 1 eine Stützstruktur 9 vorgesehen. Im Einzelnen dient diese Stützstruktur 9 zum Verhindern einer Scher- und Biegebewegung der ersten Lagerschale 3 relativ zu der zweiten Lagerschale 4 nach Ansprechen der oberen und unteren Abscherschrauben 5, 6.

Integraler Bestandteil der Stützstruktur 9 sind bei der erfindungsgemäßen Lösung die erste und zweite Lagerschale 3, 4 sowie der vertikale Schwenkbolzen 10, dessen oberer Endbereich in der Aufnahme 7 der ersten Lagerschale 3 und dessen unterer Endbereich in der Aufnahme 9 der zweiten Lagerschale 4 aufgenommen ist.

Den Darstellungen in den Figuren 2b und 2d ist insbesondere zu entnehmen, dass die Stützstruktur 9 ferner ein vertikal verlaufendes Stützelement 11 aufweist, welches die erste und zweite Lagerschale 3, 4 miteinander verbindet. Im Einzelnen ist das vertikal verlaufende Stützelement 11 parallel zu dem in den entsprechenden Aufnahmen 7, 8 der ersten und zweiten Lagerschale 3, 4 aufgenommenen gemeinsamen Schwenkbolzen 10 angeordnet und liegt in einer vertikalen Symmetrieebene des Lagerbocks 1.

Der Seitenschnittansicht gemäß Fig. 2d ist zu entnehmen, dass die erste Lagerschale 3 eine in Längsrichtung L des Lagerbocks 1 von der Aufnahme 7 der ersten Lagerschale 3 beabstandete weitere Aufnahme 17 zur Aufnahme eines ersten Endbereiches des Stützelements 11 aufweist. In gleicher Weise weist die zweite Lagerschale 4 eine in Längsrichtung L des Lagerbocks 1 von der Aufnahme 8 der zweiten Lagerschale 4 beabstandete weitere Aufnahme 18 zur Aufnahme eines dem ersten Endbereich gegenüberliegenden zweiten Endbereiches des vertikalen Stützelements 11 auf.

Ferner ist der Darstellung in Fig. 2d zu entnehmen, dass bei der erfindungsgemäßen Lösung ein Zuganschlag 21 zum Einsatz kommt. Dieser Zuganschlag 21 entlastet die Abscher-/Abreißelemente 5, 6 bei Zugbelastung, d. h. in einem Fall, wenn über eine Kupplungsstange Zugkräfte in den Lagerbock 1 eingeleitet werden. Auf diese Weise ist sichergestellt, dass die Abscher-/Abreißelemente 5, 6 nur bei Druckbelastung ansprechen können. Ferner wird durch das Vorsehen eines Zuganschlages 21 wirksam verhindert, dass sich eine Kupplungsstange nach Ansprechen der Abscher-/Abreißelemente 5, 6 vollständig von dem Lagerbock 1 trennen kann.

In diesem Zusammenhang wird auch auf die perspektivischen Ansichten der bei dem erfindungsgemäßen Lagerbock gemäß Fig. 2a zum Einsatz kommenden Lagerschalen 3, 4 in den Figuren 3a und 3b verwiesen. Fig. 5a, b und c zeigen Schnittansichten durch die Lagerschale gemäß Fig. 3a, b entlang der Linien A-A, B-B bzw. C-C in Fig. 4.

Den Darstellungen in den Figuren 3a, b und in Fig. 4 ist zu entnehmen, dass die Lagerschalen 3, 4 als Längsschlitten ausgeführt sind, wobei der Lagerbock 1 eine der ersten Lagerschale 3 zugeordnete Führung 12 und eine der zweiten Lagerschale 4 zugeordnete Führung 13 aufweist. Diese Führungen dienen als vertikale Anlagefläche und zum axialen Führen der beiden Lagerschalen 3, 4 nach Ansprechen der entsprechenden Abscherschrauben 5, 6.

Kurz zusammengefasst bleibt festzuhalten, dass durch das Vorsehen der Stützstruktur 9 insgesamt die Scherfestigkeit des Lagers bestehend aus den Lagerschalen 3, 4 und dem Schwenkbolzen 10 erhöht werden kann, so dass sichergestellt ist, dass in einem Crashfall die die Lagerschalen 3, 4 mit den Gabelarmen 14, 15 verbindenden Abscherschrauben 5, 6 gleichzeitig ansprechen und ein Verkanten einer über den Schwenkbolzen 10 an dem Lagerbock 1 angelenkten Kupplungsstange wirksam verhindert werden kann.

Die erfindungsgemäße Lösung ist nicht auf das in den Zeichnungen dargestellte Ausführungsbeispiel beschränkt, sondern ergibt sich aus einer Zusammenschau sämtlicher hierin offenbarter Merkmale.

Insbesondere ist es denkbar, dass anstelle eines gemeinsamen vertikalen Schwenkbolzens 10 in den entsprechenden Aufnahmen 7, 8 der ersten und zweiten Lagerschale 3, 4 jeweils ein Drehzapfen aufgenommen ist, welche das Gehäuse einer in der Käfig- bzw. Gehäusestruktur 20 des Lagerbocks 1 aufgenommenen Zug-/Stoßeinrichtung verbinden. Eine derartige Zug-/Stoßeinrichtung dient zum Abdämpfen von über eine Kupplungsstange auf den Lagerbock 1 übertragenen Zug- und Druckkräften.

### Bezugszeichenliste

- 1: Lagerbock
- 2: Flansch
- 2.1, 2.2: seitliche Flanschbereich
- 3: erste Lagerschale
- 4: zweite Lagerschale
- 5: erstes Abscher-/Abreißelement
- 6: zweites Abscher-/Abreißelement
- 7: erste Aufnahme
- 8: zweite Aufnahme
- 9: Stützstruktur
- 10: Schwenkbolzen
- 11: Stützelement
- 12: erste Führung
- 13: zweite Führung
- 14: erster Gabelarm
- 15: zweiter Gabelarm
- 16: Durchgang
- 17: erste weitere Aufnahme
- 18: zweite weitere Aufnahme
- 19: Durchgangsloch
- 20: Käfig- bzw. Gehäusestruktur
- 21: Zuganschlag

- L: Längsrichtung des Lagerbocks
- R: Drehachse

- 101: Lagerbock (Stand der Technik)
- 102: Flansch (Stand der Technik)
- 103: erste Lagerschale (Stand der Technik)
- 104: zweite Lagerschale(Stand der Technik)
- 105: Abscher-/Abreißelement (Stand der Technik)
- 106: Abscher-/Abreißelement (Stand der Technik)
- 107: erste Aufnahme (Stand der Technik)
- 108: zweite Aufnahme (Stand der Technik)
- 110: Schwenkbolzen (Stand der Technik)
- 114: erster Gabelarm (Stand der Technik)
- 115: zweiter Gabelarm (Stand der Technik)
- 116: Durchgang (Stand der Technik)
- 120: Käfig- bzw. Gehäusestruktur (Stand der Technik)

## Patentansprüche

1. Lagerbock (1) zum Anlenken einer Kupplungsstange an einen Wagenkasten eines spurgeführten Fahrzeuges, insbesondere Schienenfahrzeuges, wobei der Lagerbock (1) folgendes aufweist:
- einen in einer vertikalen Ebene angeordneten Flansch (2) zum Verbinden des Lagerbocks (1) mit dem Wagenkasten oder einem Untergestell hiervon; und
- ein Lager mit einer in einer ersten horizontalen Ebene verlaufenden ersten Lagerschale (3), welche mit Hilfe von mindestens einem ersten Abscher-/Abreißelement (5) mit dem Flansch (2) verbunden ist, und mit einer von der ersten Lagerschale (3) vertikal beabstandeten und in einer zweiten horizontalen Ebene verlaufenden zweiten Lagerschale (4), welche mit Hilfe von mindestens einem zweiten Abscher-/Abreißelement (6) mit dem Flansch (2) verbunden ist,
wobei die erste und zweite Lagerschale (3, 4) jeweils eine Aufnahme (7, 8) aufweisen zum Aufnehmen eines vertikal verlaufenden gemeinsamen Schwenkbolzens (10) oder zum Aufnehmen von jeweils einem vertikal verlaufenden und der jeweiligen Lagerschale (3, 4) entsprechend zugeordneten Drehzapfen, und wobei eine Stützstruktur (9) vorgesehen ist zum Verhindern einer Scherbewegung der ersten Lagerschale (3) relativ zu der zweiten Lagerschale (4) nach Ansprechen des mindestens einen ersten und/oder zweiten Abscher-/Abreißelements (5, 6).

2. Lagerbock (1) nach Anspruch 1,
wobei die erste und zweite Lagerschale (3, 4) integraler Bestandteil der Stützstruktur (9) sind.

3. Lagerbock (1) nach Anspruch 1 oder 2,
wobei die Stützstruktur (9) einen Schwenkbolzen (10) aufweist mit einem in der Aufnahme der ersten Lagerschale (3) aufgenommenen ersten Endbereich und einem in der Aufnahme der zweiten Lagerschale (4) aufgenommenen zweiten Endbereich, wobei der Schwenkbolzen (10) ausgebildet ist zum verschwenkbaren Anlenken einer Kupplungsstange.

4. Lagerbock (1) nach einem der Ansprüche 1 bis 3,
wobei die Stützstruktur (9) mindestens ein vertikal verlaufendes Stützelement (11) aufweist, welches die erste und zweite Lagerschale (3, 4) miteinander verbindet.

5. Lagerbock (1) nach Anspruch 4,
wobei das mindestens eine vertikal verlaufende Stützelement (11) parallel zu einem in den entsprechenden Aufnahmen (7, 8) der ersten und zweiten Lagerschale (3, 4) aufgenommenen gemeinsamen Schwenkbolzen (10) bzw. parallel zu in den entsprechenden Aufnahmen (7, 8) der ersten und zweiten Lagerschale (3, 4) aufgenommene Drehzapfen verläuft und vorzugsweise in einer vertikalen Symmetrieebene des Lagerbocks (1) liegt.

6. Lagerbock (1) nach Anspruch 4 oder 5,
wobei die erste Lagerschale (3) eine in Längsrichtung (L) des Lagerbocks (1) von der Aufnahme (7) der ersten Lagerschale (3) beabstandete weitere Aufnahme (17) zur Aufnahme eines ersten Endbereiches des mindestens einen Stützelements (11) aufweist,
wobei die zweite Lagerschale (4) eine in Längsrichtung (L) des Lagerbocks (1) von der Aufnahme (8) der zweiten Lagerschale (4) beabstandete weitere Aufnahme (18) zur Aufnahme eines dem ersten Endbereich gegenüberliegenden zweiten Endbereiches des mindestens einen Stützelements (11) aufweist.

7. Lagerbock (1) nach einem der Ansprüche 1 bis 6,
wobei die erste Lagerschale (3) und die zweite Lagerschale (4) jeweils als Längsschlitten ausgeführt sind, und wobei der Lagerbock (1) eine der ersten Lagerschale (3) zugeordnete Führung (12) und/oder eine der zweiten Lagerschale (4) zugeordnete Führung (13) aufweist zum axialen Führen der ersten und/oder zweiten Lagerschale (3, 4) nach Ansprechen des mindestens einen ersten und zweiten Abscher-/Abreißelements (5, 6); und/oder
wobei das mindestens eine erste Abscher-/Abreißelement (5) als Verbindungselement ausgeführt ist, welches bis zu einer auf die erste Lagerschale (3) einwirkenden, vorab festlegbaren kritischen Stoßkraft die erste Lagerschale (3) mit dem Flansch (2) des Lagerbocks (1) verbindet, und welches bei Überschreiten der vorab festlegbaren kritischen Stoßkraft seine Verbindungsfunktion verliert; und/oder
wobei das mindestens eine zweite Abscher-/Abreißelement (6) als Verbindungselement ausgeführt ist, welches bis zu einer auf die zweite Lagerschale (4) einwirkenden, vorab festlegbaren kritischen Stoßkraft die zweite Lagerschale (4) mit dem Flansch (2) des Lagerbocks (1) verbindet, und welches nach Überschreiten der vorab festlegbaren Stoßkraft seine Verbindungsfunktion verliert; und/oder
wobei eine Vielzahl von ersten und/oder zweiten Abscher-/Abreißelementen (5, 6) vorgesehen ist, wobei für jedes der Vielzahl von ersten und/oder zweiten Abscher-/Abreißelemente (5, 6) eine kritische Ansprechkraft, bei welcher das Abscher-/Abreißelement (5, 6) seine Verbindungsfunktion verliert, gleich oder im Wesentlichen gleich ist.

8. Lagerbock (1) nach einem der Ansprüche 1 bis 7,
wobei das mindestens eine erste Abscher-/Abreißelement (5) als vertikal verlaufende Abscherschraube ausgeführt ist, welche bis zu einer auf die erste Lagerschale (3) in horizontaler Richtung einwirkenden, vorab festlegbaren kritischen Stoßkraft die erste Lagerschale (3) mit einem mit dem Flansch (2) des Lagerbocks (1) verbundenen ersten Gabelarm (14) des Lagerbocks (1) verbindet.

9. Lagerbock (1) nach einem der Ansprüche 1 bis 8,
wobei das mindestens eine zweite Abscher-/Abreißelement (6) als vertikal verlaufende Abscherschraube ausgeführt ist, welche bis zu einer auf die zweite Lagerschale (4) in horizontaler Richtung einwirkenden, vorab festlegbaren kritischen Stoßkraft die zweite Lagerschale (4) mit einem mit dem Flansch (2) des Lagerbocks (1) verbundenen zweiten Gabelarm (15) des Lagerbocks (1) verbindet.

10. Lagerbock (1) nach einem der Ansprüche 1 bis 9,
wobei ferner mindestens ein Zuganschlag (21) vorgesehen ist zum Entlasten des mindestens einen ersten und zweiten Abscher-/Abreißelements (5, 6) beim Einleiten von Zugkräften über eine Kupplungsstange in den Lagerbock.

11. Lagerbock (1) nach einem der Ansprüche 1 bis 10,
wobei im Lagerbock (1) ein koaxial zur Längsachse (L) des Lagerbocks (1) angeordneter Durchgang (16) vorgesehen ist, wobei die erste Lagerschale (3) oberhalb und die zweite Lagerschale (4) unterhalb des Durchgangs (16) vorgesehen ist.

12. Lagerbock (1) nach einem der Ansprüche 1 bis 11,
wobei die entsprechenden Aufnahmen (7, 8) der ersten und zweiten Lagerschale (3, 4) eine gemeinsame vertikale Drehachse (R) definieren für eine in dem Lagerbock (1) in horizontaler Ebene schwenkbar aufnehmbare Zug-/Stoßeinrichtung, insbesondere Elastomer-Federeinrichtung.

13. Kupplungsanlenkung zum gelenkigen Verbinden einer Kupplungsstange mit einem Wagenkasten, insbesondere mit einem Wagenkasten eines mehrgliedrigen, spurgeführten Fahrzeuges, wobei die Kupplungsanlenkung folgendes aufweist:
- einen Lagerbock (1) nach einem der Ansprüche 1 bis 12; und
- eine an den Lagerbock (1) in horizontaler Ebene verschwenkbar angelenkte Zug-/Stoßeinrichtung zum Dämpfen von über die Kupplungsstange auf den Lagerbock (1) übertragenen Zug- und Druckkräften.

14. Kupplungsanlenkung nach Anspruch 13,
wobei die Zug-/Stoßeinrichtung als Elastomer-Federeinrichtung ausgebildet ist und folgendes aufweist:
- eine mit einem wagenkastenseitigen Endbereich der Kupplungsstange verbundene oder verbindbare Zug-/Druckstange;
- mindestens ein Elastomer-Federelement vorzugsweise in Gestalt eines ringförmigen Federelements aus einem elastischen Werkstoff; und
- ein zur Kupplungsstange hin offenes Gehäuse, in welchem das mindestens eine Elastomer-Federelement aufgenommen ist, wobei das Gehäuse vorzugsweise geteilt ausgebildet ist und aus lösbar miteinander zu verbindenden Halbschalen besteht;
wobei das mindestens eine Elastomer-Federelement in Längsrichtung (L) der Zug-/Druckstange auf die Zug-/Druckstange aufgeschoben und dort fixiert ist; und
wobei das Gehäuse der Elastomer-Federeinrichtung über einen ersten Drehzapfen in der Aufnahme (7) der ersten Lagerschale (3) und über einen zweiten Drehzapfen in der Aufnahme (8) der zweiten Lagerschale (4) in horizontaler Ebene verschwenkbar an den Lagerbock (1) angelenkt ist.

15. Kupplungsanlenkung nach Anspruch 13 oder 14,
wobei der erste und/oder zweite Drehzapfen als Abscherelement ausgebildet sind/ist derart, dass der entsprechende Drehzapfen bei einer von der Kupplungsstange auf den Lagerbock (1) übertragenen kritischen Stoßkraft abschert und somit die Verbindung zwischen dem Gehäuse der Elastomer-Federeinrichtung und dem Lagerbock (1) gelöst wird, wobei insbesondere der als Abscherelement ausgebildete erste und/oder
zweite Drehzapfen mindestens eine Sollbruchstelle aufweist, die vorzugsweise bei einer festlegbaren kritischen Stoßkraft versagt, so dass somit die Verbindung zwischen dem Gehäuse der Elastomer-Federeinrichtung und dem Lagerbock (1) gelöst wird.

## Claims

1. A bearing block (1) for joining a coupling rod to a car body of a track-bound vehicle, particularly a railway vehicle, wherein the bearing block (1) comprises the following:
- a flange (2) arranged in a vertical plane for connecting the bearing block (1) to the car body or to an undercarriage thereof; and
- a bearing having a first bearing shell (3) extending in a first horizontal plane connected to the flange (2) by means of at least one first shearing/breakaway element (5) and a second bearing shell (4) vertically spaced from the first bearing shell (3) and extending in a second horizontal plane connected to the flange (2) by means of at least one second shearing/breakaway element (6),
wherein the first and second bearing shell (3, 4) each have a socket (7, 8) for receiving a vertically extending common pivot bolt (10) or for respectively receiving a vertically extending pivot pin correspondingly associated with the respective bearing shells (3, 4), and wherein a support structure (9) is provided to prevent a shearing motion of the first bearing shell (3) relative to the second bearing shell (4) after the at least one first and/or second shearing/breakaway element (5, 6) has been activated.

2. The bearing block (1) according to claim 1,
wherein the first and second bearing shell (3, 4) are an integral component of the support structure (9).

3. The bearing block (1) according to claim 1 or 2,
wherein the support structure (9) comprises a pivot bolt (10) having a first end region accommodated in the socket of the first bearing shell (3) and a second end region accommodated in the socket of the second bearing shell (4), wherein the pivot bolt (10) is designed for the pivotable articulating of a coupling rod.

4. The bearing block (1) according to one of claims 1 to 3,
wherein the support structure (9) comprises at least one vertically extending support element (11) connecting the first and second bearing shell (3, 4) together.

5. The bearing block (1) according claim 4,
wherein the at least one vertically extending support element (11) extends parallel to a common pivot bolt (10) accommodated in the corresponding socket (7, 8) of the first and second bearing shell (3, 4) or parallel to the pivot pin accommodated in the corresponding socket (7, 8) of the first and second bearing shell (3, 4) respectively, and preferably lies in a vertical symmetrical axis of the bearing block (1).

6. The bearing block (1) according to claim 4 or 5,
wherein the first bearing shell (3) comprises a further socket (17) spaced at a distance from the socket (7) of the first bearing shell (3) in the longitudinal direction (L) of the bearing block (1) for receiving a first end region of the at least one support element (11),
wherein the second bearing shell (4) comprises a further socket (18) spaced at a distance from the socket (8) of the second bearing shell (4) in the longitudinal direction (L) of the bearing block (1) for receiving a second end region of the at least one support element (11) opposite from said first end region.

7. The bearing block (1) according to any one of claims 1 to 6,
wherein the first bearing shell (3) and the second bearing shell (4) are each configured as longitudinal slides, and wherein the bearing block (1) comprises one guide (12) associated with the first bearing block (3) and/or one guide (13) associated with the second bearing block (4) to axially guide the first and/or second bearing shell (3, 4) after the at least one first and second shearing/breakaway element (5, 6) has been activated; and/or
wherein the at least one first shearing/breakaway element (5) is designed as a connecting element which connects the first bearing shell (3) to the flange (2) of the bearing block (1) until a predefinable critical impact force acts on the first bearing shell (3), and which loses its connecting function upon the predefinable critical impact force being exceeded; and/or
wherein the at least one second shearing/breakaway element (6) is designed as a connecting element which connects the second bearing shell (4) to the flange (2) of the bearing block (1) until a predefinable critical impact force acts on the second bearing shell (4), and which loses its connecting function after the predefinable critical impact force has been exceeded; and/or
wherein a plurality of first and/or second shearing/breakaway elements (5, 6) are provided, whereby the critical response force upon which the shearing/breakaway element (5, 6) loses its connecting function is the same or substantially the same for each of the plurality of first and/or second shearing/breakaway elements (5, 6).

8. The bearing block (1) according to any one of claims 1 to 7,
wherein the at least one first shearing/breakaway element (5) is configured as a vertically extending shear bolt connecting the first bearing shell (3) to a first fork arm (14) of the bearing block (1) connected to the flange (2) of the bearing block (1) until a predefinable critical impact force acts on the first bearing shell (3) in the horizontal direction.

9. The bearing block (1) according to any one of claims 1 to 8,
wherein the at least one second shearing/breakaway element (6) is configured as a vertically extending shear bolt connecting the second bearing shell (4) to a second fork arm (15) of the bearing block (1) connected to the flange (2) of the bearing block (1) until a predefinable critical impact force acts on the second bearing shell (4) in the horizontal direction.

10. The bearing block (1) according to any one of claims 1 to 9,
wherein at least one rebound stop (21) is further provided to reduce the load on the at least one first and second shearing/breakaway element (5, 6) when tensile force is introduced into the bearing block via a coupling rod.

11. The bearing block (1) according to any one of claims 1 to 10,
wherein an opening (16) arranged coaxially to the longitudinal axis (L) of the bearing block (1) is provided in said bearing block (1), wherein the first bearing shell (3) is provided above the opening (16) and the second bearing shell (4) is provided below the opening (16).

12. The bearing block (1) according to any one of claims 1 to 11,
wherein the corresponding sockets (7, 8) of the first and second bearing shell (3, 4) define a common vertical axis of rotation (R) for a drawgear, particularly an elastomer spring mechanism, able to be accommodated in the bearing block (1) so as to be pivotable in the horizontal plane.

13. A coupling linkage to articulate a coupling rod to a car body, particularly a car body of a multi-member track-bound vehicle, wherein the coupling linkage comprises the following:
- a bearing block (1) in accordance with any one of claims 1 to 12; and
- a drawgear articulated to the bearing block (1) so as to be pivotable in the horizontal plane for cushioning tensile and compressive forces transmitted to the bearing block (1) via the coupling rod.

14. The coupling linkage according to claim 13,
wherein the drawgear is designed as an elastomer spring mechanism and comprises the following:
- a tension/pressure rod connected or connectable to a car body-side end region of the coupling rod;
- at least one elastomer spring element preferably in the form of an annular spring element of elastic material; and
- a housing open toward the coupling rod in which the at least one elastomer spring element is accommodated, wherein the housing is preferably of sectional design and consists of half-shells to be detachably connected together;
wherein the at least one elastomer spring element is pushed onto the tension/pressure rod in the longitudinal direction (L) of said tension/pressure rod and fixed there; and
wherein the housing of the elastomer spring element is articulated to the bearing block (1) by a first pivot pin in the socket (7) of the first bearing shell (3) and by a second pivot pin in the socket (8) of the second bearing shell (4) so as to be pivotable in the horizontal plane.

15. The coupling linkage according to claim 13 or 14,
wherein the first and/or second pivot pin is/are designed as a shearing element such that the respective pivot pin shears off upon the coupling rod transmitting a critical impact force to the bearing block (1) and thus disengages the connection between the housing of the elastomer spring mechanism and the bearing block (1),
wherein particularly the first and/or second pivot pin designed as a shearing element has at least one predetermined breaking point which preferably fails upon a definable critical impact force so that the connection between the housing of the elastomer spring mechanism and the bearing block (1) thus disengages.

## Revendications

1. Bloc-support (1) pour articuler une barre d'attelage à une caisse de wagon d'un véhicule guidé sur rails, en particulier d'un véhicule ferroviaire, dans lequel le bloc-support (1) comprend les éléments suivants :
- une bride (2) agencée dans un plan vertical pour relier le bloc-support (1) à la caisse de wagon ou à un châssis inférieur de celle-ci; et
- un support avec une première coque de support (3) s'étendant dans un premier plan horizontal, laquelle est reliée avec la bride (2) à l'aide d'au moins un premier élément de cisaillement/arrachement (5), et avec une seconde coque de support (4), écartée verticalement de la première coque de support (3) et s'étendant dans un second plan horizontal, laquelle est reliée avec la bride (2) à l'aide d'au moins un second élément de cisaillement/arrachement (6),
dans lequel la première et la seconde coque de support (3, 4) comprennent chacune un récepteur (7, 8) pour recevoir un goujon de pivotement commun (10) s'étendant verticalement ou pour recevoir un tenon rotatif respectif, s'étendant verticalement et associé de façon correspondante à la coque de support (3, 4) respective, et dans lequel il est prévu une structure de soutien (9) pour empêcher un mouvement de cisaillement de la première coque de support (3) par rapport à la seconde coque de support (4) après réaction dudit au moins un premier et/ou dudit au moins un second élément de cisaillement/arrachement (5, 6).

2. Bloc-support (1) selon la revendication 1,
dans lequel la première et la seconde coque de support (3, 4) sont des composantes intégrales de la structure de soutien (9).

3. Bloc-support (1) selon la revendication 1 ou 2,
dans lequel la structure de soutien (9) comprend un goujon de pivotement (10) avec une première zone terminale reçue dans le récepteur de la première coque de support (3), et une seconde zone terminale reçue dans le récepteur de la seconde coque de support (4), dans lequel le goujon de pivotement (10) est réalisé pour articuler une tige d'attelage de manière à pouvoir pivoter.

4. Bloc-support (1) selon l'une des revendications 1 à 3,
dans lequel la structure de soutien (9) comprend au moins un élément de soutien (11) s'étendant verticalement, qui relie l'une à l'autre la première et la seconde coque de support (3, 4).

5. Bloc-support (1) selon la revendication 4,
dans lequel ledit au moins un élément de soutien (11) s'étendant verticalement, s'étend parallèlement à un goujon de pivotement commun (10) reçu dans les récepteurs correspondants (7, 8) de la première et de la seconde coque de support (3, 4), ou s'étend parallèlement à des tenons rotatifs reçus dans les récepteurs correspondants (7, 8) de la première et de la seconde coque de support (3, 4), et est de préférence situé dans un plan de symétrie vertical du bloc-support (1).

6. Bloc-support (1) selon la revendication 4 ou 5,
dans lequel la première coque de support (3) comprend un autre récepteur (17) à distance, en direction longitudinale (L) du bloc-support (1), du récepteur (7) de la première coque de support (3), pour recevoir une première zone terminale dudit au moins un élément de soutien (11), dans lequel la seconde coque de support (4) comprend un autre récepteur (18) à distance, en direction longitudinale (L) du bloc-support (1) du récepteur (8) de la seconde coque de support (4), pour recevoir une seconde zone terminale, opposée à la première zone terminale, dudit au moins un élément de soutien (11).

7. Bloc-support (1) selon l'une des revendications 1 à 6,
dans lequel la première coque de support (3) et la seconde coque de support (4) sont réalisées chacune sous la forme d'un traîneau allongé, et dans lequel le bloc-support (1) comprend un guidage (12) associé à la première coque de support (3) et/ou un guidage (13) associé à la seconde coque de support (4), pour le guidage axial de la première et/ou de la seconde coque de support (3, 4) après réaction dudit au moins un premier ou dudit au moins un second élément de cisaillement/arrachement (5, 6) ; et/ou
dans lequel ledit au moins un premier élément de cisaillement/arrachement (5) est réalisé sous forme d'élément de liaison, qui relie la première coque de support (3) avec la bride (2) du bloc-support (1) jusqu'à une force de choc critique agissant sur la première coque de support (2) et susceptible d'être préalablement déterminée, et qui, lors du dépassement de la force de choc critique préalablement déterminée, perd sa fonction de liaison ; et/ou
dans lequel ledit au moins un second élément de cisaillement/arrachement (6) est réalisé sous forme d'élément de liaison, qui relie la seconde coque de support (4) avec la bride (2) du bloc-support (1) jusqu'à une force de choc critique agissant sur la seconde coque de support (4) et susceptible d'être préalablement déterminée, et qui, lors du dépassement de la force de choc critique préalablement déterminée, perd sa fonction de liaison ; et/ou
dans lequel il est prévu une pluralité de premiers et/ou de seconds éléments de cisaillement/arrachement (5, 6) et, pour chacun de la pluralité de premiers et/ou de seconds éléments de cisaillement/arrachement (5, 6), une force de réaction critique à laquelle l'élément de cisaillement/arrachement (5, 6) perd sa fonction de liaison, est égale ou sensiblement égale.

8. Bloc-support (1) selon l'une des revendications 1 à 7,
dans lequel ledit au moins un premier élément de cisaillement/arrachement (5) est réalisé sous la forme d'une vis de cisaillement s'étendant verticalement et qui relie la première coque de support (3) avec un premier bras de fourche (14), relié à la bride (2) du bloc-support (1) jusqu'à une force de choc critique agissant sur la première coque de support (3) en direction horizontale et susceptible d'être préalablement déterminée.

9. Bloc-support (1) selon l'une des revendications 1 à 8,
dans lequel ledit au moins un second élément de cisaillement/arrachement (5) est réalisé sous la forme d'une vis de cisaillement s'étendant verticalement et qui relie la seconde coque de support (4) avec un second bras de fourche (15), relié à la bride (2) du bloc-support (1) jusqu'à une force de choc critique, agissant sur la seconde coque de support (4) en direction horizontale et susceptible d'être préalablement déterminée.

10. Bloc-support (1) selon l'une des revendications 1 à 9,
dans lequel il est en outre prévu au moins une butée de traction (21) pour décharger ledit au moins un premier et ledit au moins un second élément de cisaillement/arrachement (5, 6) lors de l'application de forces de traction via une tige d'attelage dans le bloc-support.

11. Bloc-support (1) selon l'une des revendications 1 à 10,
dans lequel il est prévu dans le bloc-support (1) une traversée (16) ménagée coaxialement à l'axe longitudinal (L) du bloc-support (1), et dans lequel la première coque de support (3) est prévue au-dessus de la traversée (16) et la seconde coque de support (4) est prévue au-dessous de la traversée (16).

12. Bloc-support (1) selon l'une des revendications 1 à 11,
dans lequel les récepteurs correspondants (7, 8) de la première et de la seconde coque de support (3, 4) définissent un axe de rotation vertical commun (R) pour un système de traction/poussée susceptible d'être reçu dans le bloc-support (1) an pivotement dans un plan horizontal, en particulier un système à ressort en élastomère.

13. Articulation d'attelage pour la liaison articulée d'une barre d'attelage avec une caisse de wagon, en particulier avec une caisse de wagon d'un véhicule composé de plusieurs éléments et guidé sur voie, dans laquelle l'articulation attelage comprend les éléments suivants :
- un bloc-support (1) selon l'une des revendications 1 à 12 ; et
- un système de traction/poussée articulé sur le bloc-support (1) et capable de pivoter dans un plan horizontal, pour amortir des forces de traction et de compression transmises par la barre d'attelage au bloc-support (1).

14. Articulation d'attelage selon la revendication 13,
dans laquelle le système de traction/poussée est réalisé sous la forme d'un système à ressort en élastomère et comprend les éléments suivants :
- une barre de traction/compression reliée ou susceptible d'être reliée à une zone d'extrémité, côté caisse de wagon, de la barre d'attelage ;
- au moins un élément à ressort en élastomère, de préférence sous la configuration d'un élément à ressort de forme annulaire en un matériau élastique ; et
- un boîtier ouvert vers la barre d'attelage, dans lequel est reçu ledit au moins un élément à ressort en élastomère, dans laquelle le boîtier est de préférence réalisé de manière subdivisée et est constitué de deux demi-coques à relier l'une à l'autre de manière détachable ;
dans laquelle ledit au moins un élément à ressort en élastomère est enfilé sur la barre de traction/compression en direction longitudinale (L) de la barre de traction/compression, et y est fixé ; et
dans laquelle le boîtier du système à ressort en élastomère est articulé sur le bloc-support (1) en pivotement dans un plan horizontal via un premier tenon rotatif dans le récepteur (7) de la première coque de support (3) et via un second tenon rotatif dans le récepteur (8) de la seconde coque de support (4).

15. Articulation d'attelage selon la revendication 13 ou 14,
dans laquelle le premier et/ou le second tenon rotatif est/sont réalisé(s) sous la forme d'élément(s) de cisaillement, de telle façon que le tenon rotatif correspondant est cisaillé sous une force de choc critique transmise de la barre d'attelage au bloc-support (1), et que la liaison entre le boîtier du système à ressort en élastomère et le bloc-support (1) est ainsi annulée,
et en particulier le premier et/ou le second tenon rotatif réalisé(s) sous forme d'élément(s) de cisaillement comporte(nt) au moins un emplacement de rupture de consigne, qui cède de préférence à une force de choc critique prédéterminée, de sorte que la liaison entre le boîtier du système à ressort en élastomère et le bloc-support (1) est ainsi annulée.
